# EUROPÄISCHE PATENTSCHRIFT

(11) **EP 0 908 279 B1**
(45) Veröffentlichungstag und Bekanntmachung des Hinweises auf die Patenterteilung: **30.11.2005**
(21) Anmeldenummer: 98118048.2
(22) Anmeldetag: 23.09.1998
(51) Int. Cl.: B26D 3/22, B26D 1/29

(54) **Schneidemaschine für Lebensmittel**
Food slicing machine
Machine de coupe pour couper des produits alimentaires

(30) Priorität: 10.10.1997 DE 19744934
(43) Veröffentlichungstag der Anmeldung: 14.04.1999
(73) Patentinhaber: Holz, Achim, 89522 Heidenheim (DE)
(72) Erfinder: Holz, Achim Dipl.-Wirt.-Ing. (FH), 89522 Heidenheim (DE)
(74) Vertreter: Lorenz, Werner

(56) Entgegenhaltungen:
- DE-A- 4 211 884
- DE-U- 7 801 204
- US-A- 3 664 396
- US-A- 4 771 664

## Beschreibung

Die Erfindung betrifft eine Schneidemaschine für Lebensmittel, insbesondere zum Schneiden in Streifen- oder Würfelform, mit Gattermessern, mit einem in Vorschubrichtung nach den Gattermessern angeordnetem Querschneidemesser, und mit einer die Maschine auf der Vorderseite abschließenden Vorderwand, wobei im Abstand zu der Vorderwand außenseitig dazu eine Trennwand als zweite Wand angeordnet ist.

Aus der DE 42 11 884 A1 ist eine solche gattungsgemäße Schneidemaschine bekannt. Dabei soll eine im unteren Bereich des durch die Vorderwand und die Trennwand gebildeten Zwischenraumes angeordnete Auffangeinrichtung sicherstellen, daß kein Abfallgut in den Auffangbehälter für das zu schneidende Gut gelangen kann.

Eine weitere bekannte Schneidemaschine für Lebensmittel ist in der DE-GM 78 01 204 beschrieben.

Der vorliegenden Erfindung liegt die Aufgabe zugrunde, eine Schneidemaschine für Lebensmittel der gattungsgemäßen Art zu schaffen, bei welcher eine noch größere Sicherheit gegeben ist, daß Abfallgut nicht in den Auffangbehälter für das geschnittene Gut gelangen kann.

Erfindungsgemäß wird diese Aufgabe durch die Merkmale des Anspruchs 1 gelöst.

Durch die Anbringung der Trennwand in der gleichen Ebene wie das Querschneidemesser in Verbindung mit der Ausbildung des Querschneidemessers als Scheibenmesser ohne größere Aussparungen in seiner Planfläche ergibt sich vorteilhafterweise eine annähernd geschlossene Fläche. Somit fällt beim Schneiden des Lebensmittels entstehendes Abfallgut hinter der Trennwand nach unten und kann nicht mehr in den vor der Trennwand angeordneten Auffangbehälter für das geschnittene Gut gelangen.

In einer besonders vorteilhaften Ausgestaltung der Erfindung kann vorgesehen sein, daß zwischen dem Scheibenmesser und der Trennwand sich ein radialer Spalt mit geringer Breite befindet.

Dadurch kann auch eventuell am Rand des Scheibenmessers sich befindendes Abfallgut nicht in den Auffangbehälter für das geschnittene Gut gelangen.

In vorteilhafter Weise kann ferner vorgesehen sein, daß im unteren Bereich eines durch die Vorderwand und die Trennwand gebildeten Zwischenraumes eine Auffang einrichtung für in den Zwischenraum gelangtes Produkt angeordnet ist.

Dadurch kann das Abfallgut, welches bereits zuvor am Erreichen des Auffangbehälters für das geschnittene Gut gehindert wurde, auch zu einem späteren Zeitpunkt nicht in diesem Auffangbehälter gelangen.

Wenn das Scheibenmesser symmetrisch zu seinem Mittelpunkt ausgebildet ist, so ergibt sich eine besonders einfache Möglichkeit dieses Scheibenmesser herzustellen. Darüber hinaus ist somit eine gleichmäßige Form des zu schneidenden Produktes erreichbar.

Das erfindungsgemäße Scheibenmesser ist besonders gut für Fleisch verwendbar, wenn auf dem Scheibenmesser eines oder mehrere Einzelmesser angeordnet sind.

Eine vorteilhafte Verwendung des Scheibenmessers für Käse kann sich dadurch ergeben, daß auf dem Scheibenmesser wenigstens eine Raspeleinrichtung angeordnet ist.

Nachfolgend ist ein Ausführungsbeispiel der Erfindung anhand der Zeichnung prinzipmäßig dargestellt.

Es zeigt:
- Fig.1: eine Vorderansicht der erfindungsgemäßen Schneidemaschine ohne vordere Türe; und
- Fig.2: einen Schnitt nach der Linie II-II aus Fig. 1

Da die nachfolgend beschriebene Schneidemaschine grundsätzlich von bekannter Bauart ist, wie z.B. aus der DE 42 11 884 A1, wird nachfolgend nur auf die für die Erfindung wesentlichen Teile näher eingegangen.

Unter Bezugnahme auf Fig. 1 und Fig. 2 ist in einem Maschinengestell 1 einer nicht vollständig dargestellten Schneidemaschine ein Magazin 2 angeordnet, in welches ein zu schneidendes Lebensmittel 3, in diesem Falle Fleisch, eingelegt wird. Am hinteren Ende des Magazines 2 ist eine Vorschubeinrichtung in Form eines Stempels 4 angeordnet, welche das Lebensmittel 3 durch eine an dem Maschinengestell 1 angeordnete Vorderwand 5 hindurch in Richtung einer Gattermessereinrichtung 6 drückt. Bei bestimmten Ausführungen des Lebensmittels 3 kann es dabei auch möglich sein, daß die Gattermessereinrichtung 6 entfallen kann.

Die Gattermessereinrichtung 6 ist mit einer Vielzahl von nicht näher dargestellten, sich kreuzenden und senkrecht zueinander angeordneten Gattermessern versehen, welche durch eine ebenfalls nicht näher dargestellte Antriebseinrichtung linear hin- und herbewegt werden. Das Lebensmittel 3 wird aufgrund des Vorschubes durch die Vorschubeinrichtung 4 von der Gattermessereinrichtung 6 in Streifen mit veränderbarem, meist jedoch annähernd quadratischem Querschnitt geschnitten. Alternativ kann in einer nicht dargestellten Ausführungsform auch eine Gattermessereinrichtung 6 mit feststehenden Gattermessern vorgesehen sein.

Um eine Reinigung sowie verschiedene Querschnitte von geschnittenem Lebensmittel 3 zu ermöglichen, ist die Gattermessereinrichtung 6 auswechselbar in dem Maschinengestell 1 angeordnet. Hierfür sind Rahmen 7 vorgesehen, in welchen die Gattermessereinrichtung 6 untergebracht ist. Um die Gattermessereinrichtung 6 bzw. die Rahmen 7 in dem Maschinengestell 1 festzusetzen, befinden sich in den Rahmen 7 nicht dargestellte Bohrungen zur Aufnahme von Verriegelungsbolzen 8, die in ebenfalls nicht dargestellte Bohrungen in dem Maschinengestell 1 eingreifen.

Nach der Gattermessereinrichtung 6 ist ein Querschneidemesser 9 in Vorschubrichtung angeordnet, welches auf einer Antriebswelle 10 mit zur Vorschubrichtung paralleler Längsachse befestigt ist. Die Antriebswelle 10 des Querschneidemessers 9 sowie eine nicht dargestellte Antriebswelle der Gattermessereinrichtung 6 durchdringen dabei die Vorderwand 5. Das Querschneidemesser 9 ist als kreisförmiges Scheibenmesser 9 ausgebildet und wird durch die Antriebswelle 10 in eine Drehbewegung versetzt. Dadurch wird das von der Gattermessereinrichtung 6 in Streifen vorgeschnittene Lebensmittel 3 quer zu dieser Richtung geschnitten und es entsteht somit ein in Quaderform geschnittenes Gut 11.

Das Scheibenmesser 9 weist eines oder mehrere, über seine Oberfläche gleichmäßig verteilte Einzelmesser 12 auf. Die Einzelmesser 12 sind besonders zum Schneiden von Fleisch geeignet, wobei sich zum Schneiden von Käse nicht dargestellte Raspeleinrichtungen als besonders vorteilhaft erwiesen haben.

In derselben Ebene wie das Scheibenmesser 9 befindet sich eine Trennwand 13, wobei sich zwischen dem Scheibenmesser 9 und der Trennwand 13 ein radialer Spalt 14 mit sehr geringer Breite, z.B. ein Millimeter oder weniger, befindet. Mit anderen Worten, weist die Trennwand 13 eine Öffnung auf, die von dem Scheibenmesser 9 nahezu vollständig, mit Ausnahme des geringen Spaltes 14 abgedeckt wird. Da das Scheibenmesser außer den für den Durchgang des geschnittenen Gutes 11 dienenden Öffnungen 15 der Einzelmesser 12 vollständig geschlossen ist, dient es außerdem als vorderer Anschlag für das Lebensmittel 3 in dem Magazin 2, wodurch das geschnittene Gut 11 eine konstante Dicke erhält.

Da die Trennwand 13 in Vorschubrichtung nach der Vorderwand 5 und im wesentlichen parallel zu derselben angeordnet ist, ergibt sich somit zwischen der Vorderwand 5 und der Trennwand 13 ein Zwischenraum 16, in welchem die Gattermessereinrichtung 6 untergebracht ist.

Durch die Trennwand 13 ist es für beim Schneiden des Lebensmittel 3 durch die Gattermessereinrichtung 6 zwangsläufig entstehendes Abfallgut 17 nicht möglich, in einen vor der Trennwand 13 angeordneten nicht dargestellten Behälter für das geschnittene Gut 11 zu gelangen. Das Abfallgut 17 fällt vielmehr in dem Zwischenraum 16 nach unten und wird durch ein an der Unterseite der Trennwand 13 in dem Zwischenraum 16 angebrachtes Schrägblech 18 in eine Auffangeinrichtung 19 gelenkt.

Von der Auffangeinrichtung 19 kann das Abfallgut 17 entweder in einen nicht dargestellten Abfallbehälter oder auch dem Magazin 2 zum erneuten Schneiden zugeführt werden.

## Patentansprüche

1. Schneidemaschine für Lebensmittel (3), insbesondere zum Schneiden in Streifen- oder Würfelform, mit Gattermessern (6), mit einem in Vorschubrichtung (4) nach den Gattermessern (6) angeordnetem Querschneidemesser (9), und mit einer die Maschine auf der Vorderseite abschließenden Vorderwand (5), wobei im Abstand zu der Vorderwand (5) außenseitig dazu eine Trennwand (13) als zweite Wand angeordnet ist,
**dadurch gekennzeichnet, daß**
das Querschneidemesser als kreisförmiges Scheibenmesser (9) ausgebildet ist, und daß die Trennwand (13) in der gleichen Ebene wie das Scheibenmesser (9) angeordnet ist.

2. Schneidemaschine nach Anspruch 1,
**dadurch gekennzeichnet, daß**
zwischen dem Scheibenmesser (9) und der Trennwand (13) sich ein radialer Spalt (14) mit geringer Breite befindet.

3. Schneidemaschine nach Anspruch 1 oder 2,
**dadurch gekennzeichnet, daß**
im unteren Bereich eines durch die Vorderwand (5) und die Trennwand (13) gebildeten Zwischenraumes (16) eine Auffangeinrichtung (19) für in den Zwischenraum (16) gelangtes Abfallgut(17) angeordnet ist.

4. Schneidemaschine nach einem der Ansprüche 1, 2 oder 3,
**dadurch gekennzeichnet, daß**
das Scheibenmesser (9) symmetrisch zu seinem Mittelpunkt ausgebildet ist.

5. Schneidemaschine nach Anspruch 4,
**dadurch gekennzeichnet, daß**
auf dem Scheibenmesser (9) eines oder mehrere Einzelmesser (12) angeordnet sind.

6. Schneidemaschine nach Anspruch 4,
**dadurch gekennzeichnet, daß**
auf dem Scheibenmesser (9) wenigstens eine Raspeleinrichtung angeordnet ist.

## Claims

1. Cutting machine for food (3), in particular for cutting into strip- or cube form, having gate blades (6), having a cross cutting blade (9) disposed in feed direction (4) downstream of the gate blades (6), and having a front wall (5) closing off the machine at the front, wherein at a distance from the front wall (5) at the outside thereof a dividing wall (13) is disposed as a second wall,
**characterized in that**
the cross cutting blade is designed as a circular disk blade (9), and that the dividing wall (13) is disposed in the same plane as the disk blade (9).

2. Cutting machine according to claim 1,
**characterized in that**
situated between the disk blade (9) and the dividing wall (13) is a radial gap (14) of low width.

3. Cutting machine according to claim 1 or 2,
**characterized in that**
disposed in the bottom region of a space (16) formed between the front wall (5) and the dividing wall (13) is a collecting device (19) for waste material (17) that passes into the space (16).

4. Cutting machine according to one of claims 1, 2 or 3,
**characterized in that**
the disk blade (9) is constructed symmetrically relative to its centre.

5. Cutting machine according to claim 4,
**characterized in that**
one or more individual blades (12) are disposed on the disk blade (9).

6. Cutting machine according to claim 4,
**characterized in that**
at least one grating device is disposed on the disk blade (9).

## Revendications

1. Machine à découper des aliments (3), plus particulièrement pour le découpage en bandes ou en dés, avec une lame grille (6), une lame de découpe transversale (9) disposée après la lame grille (6) dans le sens de la marche (4) et avec une paroi frontale (5) fermant la machine à l'avant, une paroi de séparation (13) étant prévue en tant que deuxième paroi à une certaine distance de la paroi frontale (5),
**caractérisée en ce que**
la lame de découpe transversale est conçue comme une lame circulaire (9) et **en ce que** la paroi de séparation (13) est disposée dans le même plan que la lame circulaire (9).

2. Machine à découper selon la revendication 1,
**caractérisée en ce que**
entre la lame circulaire (9) et la paroi de séparation (13), se trouve une fente radiale (14) avec une faible largeur.

3. Machine à découper selon la revendication 1 ou 2,
**caractérisée en ce que**
dans la partie inférieure d'un espace intermédiaire (16) formé par la paroi frontale (5) et la paroi de séparation (13), se trouve un dispositif de récupération (19) pour les déchets (17) qui tombent dans l'espace intermédiaire (16).

4. Machine à découper selon la revendication 1, 2 ou 3,
**caractérisée en ce que**
la lame circulaire (9) est symétrique par rapport à son centre.

5. Machine à découper selon la revendication 4,
**caractérisée en ce que**
sur la lame circulaire (9), se trouvent une ou plusieurs lames individuelles (12).

6. Machine à découper selon la revendication 4,
**caractérisée en ce que**
sur la lame circulaire (9), se trouve au moins un dispositif de rapage.
